# FASCICULE DE BREVET EUROPEEN

(11) **EP 0 046 788 B1**
(45) Date de publication et mention de la délivrance du brevet: **14.03.1984**
(21) Numéro de dépôt: 81900640.4
(22) Date de dépôt: 11.03.1981
(51) Int. Cl.: B30B 1/00, B30B 15/16

(54) **MECANISME DE PRESSE HYDRAULIQUE**
HYDRAULISCHER PRESSENMECHANISMUS
HYDRAULIC PRESS MECHANISM

(30) Priorité: 12.03.1980 FR 8005955
(43) Date de publication de la demande: 10.03.1982
(73) Titulaire: THEROND, Marcel Pierre, F-69140 Rillieux-la-Pape (FR)
(72) Inventeur: THEROND, Marcel Pierre, F-69140 Rillieux-la-Pape (FR)
(74) Mandataire: Maureau, Bernard
(86) Numéro de dépôt international: FR8100034
(87) Numéro de publication internationale: WO8102543

## Description

La présente invention concerne un mécanisme de presse hydraulique, permettant d'obtenir successivement une course d'approche rapide, puis une course de travail avec effort développé important, ce mécanisme comprenant: un organe sur lequel s'exerce l'action de commande du dispositif pour lesdites courses, et un corps principal déplaçables suivant un même axe dans un alésage fixe de guidage, des moyens étant prévus pour le verrouillage axial non permanent du corps par rapport à l'organe de commande, le corps comprenant une première chambre remplie de fluide incompressible dans laquelle pénètre un piston primaire prolongeant l'organe de commande suivant l'axe du mécanisme, cette chambre communiquant d'une part avec une douille expansible immobilisée axialement autor du corps et apte à être pressée contre la paroi de l'alésage, et d'autre part avec une seconde chambre cylindrique dans laquelle est monté coulissant un piston secondaire, ce dernier étant solidaire d'une tige comportant l'outil de travail prévu pour l'utilisation du mécanisme.

Un tel mécanisme, connu par le brevet US-A-3 059 433, est utilisable pour des opérations telles que rivetage, marquage, bridage de pièces et, plus généralement, pour toutes opérations dans lesquelles la course de travail peut être relativement courte par rapport à l'ampleur du mouvement d'approche. Le principe de fonctionnement en est le suivant: le corps principal est d'abord déplacé dans l'alésage, en étant poussé par l'organe de commande, jusqu'à ce que l'outil de travail entre en contact avec la pièce devant subir l'opération désirée. Au moment où le contact de l'outil avec cette pièce provoque une certaine résistance à l'enfoncement du corps, l'organe de commande est déplacé axialement par rapport au corps, ce qui est permis par les moyens de verrouillage non permanent entre ces parties. Le piston primaire prolongeant l'organe de commande met alors en pression le circuit de fluide incompressible, provoquant le gonflage de la douille expansible qui bloque le corps principal contre l'alésage, donc immobilise ce corps axiatement. La mise en pression du fluide incompressible provoque alors l'avancée du seul piston secondaire, qui fait décrire à l'outil sa course de travail, avec un effet de »multiplication« de force obtenu par le fait que la section de la seconde chambre cylindrique, dans laquelle coulisse le piston secondaire, est prévue supérieure à la section du piston primaire. On obtient ainsi une course d'approche rapide, suivie d'une course de travail avec effort développé important, en appliquant un effort de comande modéré en un seul point du dispositif, sur l'organe de commande, la course de travail étant en principe déclenchée automatiquement à l'instant où l'outil entre en contact avec la à travailler.

Dans la réalisation connue par le brevet US-A-3 059 433, de même que dans des réalisations connues quelque peu différentes mais utilisant toujours un piston primaire, un fluide hydraulique, un piston secondaire et une douille expansible (voir par exemple le brevet FR-A-1 599881), le dispositif est conçu comme un vérin pneumatique, en ce qui concerne sa commande. Ainsi, l'organe de commande est une tige solidaire d'un troisième piston soumis à la pression de l'air comprimé. Pour obtenir non seulement les courses d'approche et de travail dans le sens »aller«, mais aussi le mouvement inverse de »retour« vers la position de départ, ces dispositifs connus possèdent une deuxième arrivée d'air comprimé opposée à la première, et des conduits internes permettant d'admettre cet air comprimé en plusieurs endroits du dispositif. En particulier, l'air comprimé doit être envoyé à travers plusieurs organes dont certains sont mobiles, et il faut par exemple percer dans le corps principal de longs canaux situés hors de l'axe du dispositif, et prévoir sur ces canaux des clapets (voir le brevet US-A-3 059 433 - figures4 et 5). Le dispositif reste donc complexe et sa fabrication est difficile et coûteuse, si l'on veut obtenir un fonctionnement convenable et notamment une bonne étanchéité des clapets qui nécessite une grande précision d'usinage. De plus, le mouvement de retour étant commandé pneumatiquement et par une arrivée d'air comprimé en un endroit distinct du point utilisé pour la commande des courses d'approche et de travail, on ne peut envisager pour les dispositifs actuels une commande mécanique de l'ensemble du fonctionnement, laquelle ne peut se concevoir que si l'action de commande pour l'ensemble des mouvements s'exerce sur un seul et même organe, et en un endroit unique.

Par ailleurs, compte tenu de la conception entièrement pneumatique de la commande, dans les dispositifs actuels, la liaison entre le piston secondaire et le corps principal est mal contrôlée. Au moment où l'outil entre en contact avec la pièce à travailler, la mise en pression du fluide incompressible peut provoquer un recul du corps principal, avant que la douille expansible ne soit serrée fermement contre l'alésage. On n'obtient donc pas une immobilisation certaine et immédiate du corps à la fin de la course d'approche.

La présente invention remédie à ces inconvénients, en fournissant un mécanisme de presse du genre défini plus haut, qui soit de structure simplifiée, donc de construction plus facile et plus économique, et d'un fonctionnement plus fiable, et qui puisse être commandé par un seul et même organe et depuis un point unique à la fois pour ses courses successives dans le sens aller et pour sa course de retour, de manière à rendre le dispositif compatible avec diverses solutions pour sa commande, et notamment avec un actionnement mécanique.

A cet effet, l'organe de commande, solidaire du piston primaire, est associé à des moyens permettant sa commande de déplacement axial dans les deux sens à partir d'une seule extrémité du dispositif, de manière à constituer un organe de commande unique commun pour la course d'approche, la course de travail et la course de retour en position de repos.

Cet agencement simplifie le dispositif et en particulier sont supprimés les canaux internes situés hors de l'axe.

L'ensemble peut donc être obtenu en faisant appel à des modes d'usinage classiques tels que l'usinage au tour. En outre, la fonction de commande est totalement séparée du système hydraulique interne, et ceci permet d'envisager la commande par un moyen quelconque, mécanique ou à fluide, agissant sur un seul organe, le dispositif pouvant être conçu comme une »presse« fonctionnant à partir de sources extérieures d'énergie et de mouvement très diverses, éventuellement à partir d'une simple commande manuelle.

Suivant une première possibilité, constituant une solution mécanique, l'organe de commande unique, solidaire du piston primaire, est une tige munie d'une crémaillère en prise avec un pignon d'entraînement ce dernier étant monté sur un arbre manoeuvré par un organe tel que levier, éventuellement en intercalant un limiteur de couple.

Suivant une autre possibilité, l'organe de commande unique, solidaire du piston primaire, est un piston supplémentaire monté coulissant dans un cylindre coaxial à l'alésage dans lequel coulisse le corps principal, pour constituer un cylindre de commande pneumatique ou hydraulique.

L'organe de commande unique solidaire du piston primaire peut être encore un tube monté coulissant et tournant dans l'alésage o'u coulisse le corps principal, et lié par un filetage à ce corps que des moyens immobilisent en rotation, la course d'approche étant obtenue par translation simultanée du tube et du corps, tandis que la course de travail est obtenue par vissage du tube sur le corps, le tube comportant une pièce de manoeuvre, liée de préférence à ce tube par l'intermédiaire d'un limiteur de couple. Dans ce dernier cas, c'est le filetage qui assure, lors de la course d'approche, la liaison axiale entre le tube de commande et le corps et durant la course de travail, le déplacement axial relatif de l'organe de commande et du corps, avec amplification de l'effort. Le tube de commande est lié au piston primaire et le fonctionnement de la partie hydraulique n'est pas modifiée.

Suivant une autre caractéristique de l'invention, un ressort de rappel est monté dans la chambre cylindrique contenant le piston secondaire, et exerce son action sur ce piston secondaire dans le sens opposé à l'action du fluide incompressible. Le ressort n'intervient pas seulement lors de la course de »retour« provoquée à partir de l'organe de commande unique, mais aussi lors du mouvement »aller«: la raideur du ressort empêche le recul du corps principal, à la fin de la course d'approche, et elle permet d'être certain que la douille est bien gonflée et serrée contre l'alésage, donc que le corps est immobilisé axialement, avant le début de la course de travail.

Les moyens de verrouillage non permanent du corps par rapport à l'organe de commande unique et au piston primaire comprennent, par exemple, un clapet taré apte à interdire au fluide incompressible de sortir de la première chambre, en direction de la douille expansible et de la seconde chambre, c'est-à-dire celle logeant le piston secondaire, et empêchant ainsi le piston primaire de pénétrer dans la première chambre, de sorte que la tige de commande entraîne dans son mouvement l'ensemble du corps et notamment le piston secondaire, jusqu'à ce que l'outil fixé à ce dernier entre en contact avec la pièce à travailler. Le clapet, par la résistance qu'il offre à l'écoulement du fluide, s'oppose à l'enfoncement du piston primaire dans le corps, et il en résulte un effort permanent qui permet de maintenir un contact énergique entre l'outil et l'objet à presser pendant toute la phase de gonflement de la douille, et ce, quelle que soit la position dans l'espace du dispositif. L'action du clapet se combine donc avec celle du ressort précité retenant le piston secondaire, pour que le passage de la course d'approche à la course de travail s'effectue dans les meilleures conditions. Avantageusement, un double clapet est prévu au fond de la première chambre, l'un de ces clapets, permettant au fluide de refluer depuis la douille expansible et la seconde chambre, logeant l'autre clapet qui s'oppose à l'écoulement vers la douille expansible et la seconde chambre. Ce double clapet permet au fluide de refluer facilement vers la chambre d'où il est venu, lorsque l'organe de commande unique est ramené en arrière, provoquant d'abord le recul du piston secondaire et le déblocage du corps principal par rapport à l'alésage, ensuite le recul simultané de l'organe de commande et du corps. Par ailleurs, les deux clapets étant logés l'un dans l'autre peuvent occuper une position commune sur l'axe, ce qui facilite la réalisation du dispositif pour les raisons déjà expliquées plus haut.

Pour pouvoir compenser les fuites fonctionnelles des joints hydrauliques qui nuiraient au bon fonctionnement du dispositif, le piston primaire comporte, à son extrémité qui plonge dans la première chambre remplie de fluide, une rainure longitudinale telle que, lorsque ce piston primaire est en position reculée, et seulement dans cette position, ladite rainure met en communication la première chambre du corps avec une réserve de fluide hydraulique, délimitée par l'alésage dans lequel coulisse le corps et par une paroi mobile dans ledit alésage et poussée par un ressort, pour réaliser une compensation automatique des variations de volume du fluide.

De toute façon, l'invention sera mieux comprise à l'aide de la description qui suit, en référence au dessin schématique anexé représentant, à titre d'exemples non limitatifs, quelques formes d'exécution de ce mécanisme de presse hydraulique:
Figures 1, 2, 3 et 4 sont des vues en coupe du mécanisme selon l'invention, dans quatre positions successives,. illustrant son principe de fonctionnement;
Figure 5 est une vue partielle, en coupe et à échelle agrandie, d'une variante avec verrouillage mécanique par bille du piston primaire par rapport au corps;
Figure 6 est une vue en coupe du mécanisme selon l'invention, dans une autre variante où la commande de la tige se fait par un piston supplémentaire mû par de l'air comprimé ou tout autre fluide;
Figure 7 est une vue, partiellement en coupe, d'une dernière forme de réalisation, avec commande par translation et rotation combinées;
Figure 8 est une section suivant 8-8 de figure 7.

Les figures 1 à 4 représentent une machine comprenant un bâti 1, sur lequel est fixé un tube 2 d'axe vertical 3.

Dans l'alésage défini par ce tube 2 est monté coulissant un corps 9 qui porte une douille expansible 19, laquelle est immobilisée axialement d'une part par un épaulement séparant les deux parties de diamètres distincts du corps 9, et d'autre part par un orange d'arrêt annulaire 20. Le corps 9 est évidé, de manière à comporter une chambre cylindrique supérieure 10 reliée, par un canal intermédiaire 11, à une chambre cylindrique inférieure 12. Au moins une communication radiale 21 relie le canal 11 à l'intérieur de la douille 19, laquelle est remplie de fluide incompressible, en particulier de l'huile. La chambre 12 contient un piston secondaire 15 solidaire d'un outil 16 traversant un fond vissé 17, un ressort 18 étant comprimé entre ce fond 17 et la face inférieure du piston secondaire 15.

La chambre supérieure 10, le canal 11 et la partie de la chambre inférieure 12 située au-dessus du piston secondaire 15 sont remplis du même fluide incompressible que la douille expansible 19.

Dans la chambre supérieure 10 pénètre un piston primaire 8 qui comporte sur sa partie inférieure une rainure longitudinale 26 d'une longueur telle que, lorsque le piston 8 est en position haute (représentée sur la figure 1), cette rainure 26 met en communication la chambre 10 et une chambre 35 remplie du même fluide incompressible et située au-dessus du corps 9. La chambre 35, constituant réserve de fluide, est séparée de la chambre 10 par un joint d'étanchéité 14, retenu par une bague 13 vissée au sommet du corps 9 (le joint 14 ne remplissant pas sa fonction dans la position haute du piston 8). La chambre 35 est délimitée encore par un autre joint 7 interposé entre le corps 9 et le tube 2, par la paroi intérieure de ce tube 2, et par un fond supérieur mobile 22, qui est maintenu appliqué contre la surface du liquide au moyen d'un ressort 23.

Le piston primaire 8, traversant la bague 13, la chambre 35 et le fond 22, est prolongé vers le haut par une tige de commande 4 qui coulisse dans un évidement du bâti 1. La tige 4 est munie d'une crémaillère 5, en prise avec un pignon d'entraînement 6 monté sur un arbre manoeuvré, par exemple, à l'aide d'un levier non représenté.

Pour lier temporairement le piston primaire 8, et la tige de commande 4 qui le prolonge, au corps 9, il est prévu dans la forme d'exécution des figures 1 à 4 un dispositif à double clapet qui obture temporairement l'entrée du canal intermédiaire 11 située au bas de la chambre 10, et ce faisant s'oppose à la pénétration du piston primaire 8 dans ladite chambre 10. Dans l'exemple de réalisation ici plus particulièrement décrit, l'un des clapets est disposé à l'intérieur de l'autre: un premier clapet 29, poussé vers le bas par un ressort 30, sert de logement pour un second clapet 31, sollicité vers le haut par un autre ressort 32.

La pièce 25 à travailler, par exemple à aplatir, est placée sur le bâti 1, dans l'axe 3 du dispositif décrit précédemment. En position initiale (figure 1), la tige de commande 4 est relevée; le double clapet 29-31 obturé l'entrée du canal 11 et s'oppose à tout déplacement de fluide dans le circuit hydraulique. Le piston secondaire 15 occupe, à l'intérieur de la chambre 12, sa position la plus haute, et l'outil 16 lié au piston secondaire 15 est éloigné de la pièce 25.

Dans une première phase (voir figure 2), la tige 4 est poussée vers la bas par l'action du pignon 6, lui-même manoeuvré par le levier déjà mentionné. Le piston primaire 8 pénètre suivant une faible course dans la chambre 10, jusqu'à ce que la rainure 26 située à sa partie inférieure se trouve entièrement audelà du joint d'étanchéité 14. Le fluide contenu dans la chambre 10, qui est obturée alors à sa partie supérieure et à sa partie inférieure, empêche toute pénétration plus importante du piston primaire 8 et c'est ainsi que ce dernier entraîne avec lui le corps 9. L'outil 16, lié au piston secondaire 15 qui reste en position supérieure dans la chambre 12, est abaissé jusqu'à venir en contact avec la pièce 25 après avoir décrit une course d'approche C (indiquée sur la figure 1).

Lorsque le contact est établi entre l'outil 16 et la pièce 25 (voir figure 2), le corps 9 et l'outil 16 s'immobilisent. En augmentant légèrement l'effort exercé sur la tige 4, la pression du fluide dans la chambre 10 augmente et atteint un seuil tel que le ressort 32 du clapet 31 s'efface et laisse s'écouler le fluide suivant la flèche 33 (figure 3), à travers l'intérieur du clapet 29, en direction du canal 11. Ce canal étant relié à la douille expansible 19, celle-ci va se gonfler et provoquer l'immobilisation axiale du corps 9, auquel elle se trouve liée, par rapport au tube 2, donc par rapport au bâti 1.

Au-delà d'un certain seuil de pression, fonction du tarage du ressort 18, le piston secondaire 15 est déplacé vers le bas dans la chambre 12 du corps 9 qui reste immobilisé et il pousse l'outil 16 contre la pièce 25 à presser (voir figure 3).

La section du piston secondaire 15 est telle que l'effort F résultant de la pression appliquée sur ce piston reste légèrement inférieure à la force de blocage du corps 9 par rapport au tube 2. Cet effort F, du fait que la section du piston secondaire 15 est plus importante que celle du piston primaire 8, sera par contre plus élevé que l'effort appliqué sur la tige 4 ce qui est bien l'effet recherché (obtention d'ûne course de travail faible avec effort développé important).

Après avoir ainsi effectué l'opération d'aplatissement, ou autre, sur la pièce 25, on fait remonter la tige 4 par une rotation inverse du pignon 6. Le piston primaire 8, remontant avec la tige 4, provoque un relâchement de la pression pression sur le piston secondaire 15. Ce dernier revient en arrière dans la chambre 12 sous l'action de rappel vers le haut exercée par le ressort 18. De même, la baisse de pression à l'intérieur de la douille expansible 19 provoque sa contraction. La douille rend ainsi le corps 9 libre de se déplacer par rapport au tube 2. Le fluide refluant depuis la douille 19 et depuis la chambre 12 du piston secondaire 15 soulève le clapet 29 et passe ainsi autour de lui en direction de la chambre 10 suivant le trajet défini par les flèches 34 (figure 4).

Lorsque le piston primaire 8 atteint sa position supérieure (figure 1), la rainure 26 qu'il comporte à sa partie inférieure met en communication la chambre 10 et la chambre 35; de cette façon la fuite la plus minime qui a pu se produire pendant le cycle décrit précédemment est compensée une arrivée de fluide poussé par le fond mobile 22 et par son ressort 23 hors de la chambre 35, en direction de la chambre 10.

De plus, le piston primaire 8, grâce à l'épaulement qu'il possède aussi à sa partie inférieure, entraîne avec lui vers le haut le corps 9 qui reprend ainsi sa position de départ. La circulation de fluide depuis la douille 19 et la chambre 12 vers la chambre 10 étant terminée, le clapet 29 reprend sa position de repos en obturant l'entrée du canal 11. Le dispositif est ainsi prêt à accomplir un autre cycle de travail.

Selon une première variante représentée par la figure 5, la liaison temporaire entre le piston primaire 8 et le corps 9 se fait grâce à un verrouillage mécanique, à bille par exemple et constitué dans ce cas par une bille 42 logée dans un alésage ménagé radialement dans la partie inférieure du piston 8 et recevant également un ressort 43 qui tend à pousser la bille 42 vers l'extérieur de son logement.

En position haute du piston 8, cette bille 42 se loge partiellement dans une gorge 44 d'une pièce annulaire 45 placée sous le joint d'étanchéité 14 et qui est fixe par rapport au corps 9. Après la phase d'approche durant laquelle, grâce à ce verrouillage, la tige 4 a entraîné le corps 9, ce dernier étant arrêté, la bille 42 s'efface dans son logement, en quittant la gorge 44, et elle laisse le piston 8 mettre le circuit hydraulique en pression selon le cycle précédemment décrit.

Selon une deuxième variante représentée sur la figure 6, le déplacement de la tige du piston primaire 8 est obtenu par l'intermédiaire d'un piston supplémentaire 36, fixé à la partie supérieure du piston 8 et monté coulissant à l'intérieur d'un cylindre 37 placé suivant l'axe 3 dans la région supérieure du tube 2 qui sert de guide au corps 9 ainsi que de surface d'appui pour la douille expansible 19. Ce cylindre 37 est obturé à sa partie supérieure par un couvercle 38.

Le piston 36 est mû par un fluide pneumatique ou hydraulique, admis dans la chambre supérieure du cylindre 37 par un orifice 39 du couvercle 38, et il est ramené en position de repos par un ressort 40 logé dans la chambre inférieure du cylindre 37, ou bien par un fluide quelconque introduit dans cette même chambre par un orifice 41.

L'ensemble sinsi réalisé constitue un vérin à avance rapide et multiplication de force an fin de course, dont un avantage important est que, quelle que soit la position de la pièce à presser 25 par rapport au bâti 1 (dans la limite de la course du corps 9), l'effort final exercé sera le même et dépendra directement de la pression du fluide de commande agissant sur le piston 36.

Suivant une dernière forme de réalisation ici décrité, et représentée aux figures 7 et 8, un tube 4 est lié au corps 9 par un filetage 47, ces deux organes étant montés coulissants dans un alésage 2 du bâti 1. Le corps 9 est ici immobilisé en rotation par rapport au bâti 1, par exemple au moyen d'une vis 48 engagée dans une rainure 49 du corps 9. Le tube 4 peut au contraire tourner autor de l'axe 3, et il est manoeuvrable par l'intermédiaire d'une pièce 50 montée à son sommet.

Cette pièce 50 est liée en rotation avec le tube 4 par un dispositif limiteur de couple, qui comprend:
- une bille 51 logée dans un alésage radial de la piè pièce 50;
- une rainure interne 52 du tube 4;
- un ressort 53 poussant la bille 51 dans la rainure 52;
- un coulisseau 54 sur lequel prend appui le ressort 53;
- une vis de réglage 55, parallèle à l'axe 3, et vissée dans la pièce 50, la pointe de cette vis 55 coopérant avec une face inclinée du coulisseau 54, pour comprimer plus ou moins le ressort 53.

Le tube 4, constituant l'organe de commande, subit un déplacement suivant deuxformes:
En premier lieu, il décrit une translation, s'accompagnant d'une translation du corps 9 sur lequel il est provisoirement verrouillé, et amenant l'outil 16 en l'outil 16 en contact avec la pièce à presser 25. Cette première phase, correspondant à la course d'approche, ne diffère pas de ce qui a été déjà décrit plus haut.

Dans une seconde phase le tube 4, manoeuvré à l'aide de la pièce 50, est entraîne en rotation et par conséquent vissé sur le corps 9, lequel reste immobilisé en rotation. Par ce vissage, le tube 4 s'enfonce dans l'alésage 2 et il entraîne avec lui, vers le bas, le piston primaire 8 solidaire dudit tube. Comme précédemment, la descente du piston 8 dans le circuit hydraulique augmente la pression dans ce dernier et a pour effet, d'une part, de bloquer le corps 9 par rapport au bâti, par un gonflage de la douille expansible 19, et d'autre part, de faire mouvoir l'outil 16 contre la pièce à presser 25. Le dispositif limiteur de couple, associé à la pièce 50, permet de limiter la force de pressage de l'outil 16 sur la pièce 25.

Cette dernière forme de réalisation permet, avec un couple de vissage relativement faible, et exercé par exemple à la main, d'obtenir un effort déjà amplifié sur le piston primaire 8, par l'effet du filetage 47, cet effort étant à son tour amplifié par le piston secondaire 15 poussant l'outil 16.

Le mécanisme de presse décrit précédemment trouve des applications notamment dans le domaine du marquage et du rivetage, et il peut être commandé, selon les sources d'énergie disponibles et les efforts à fournir, par des moyens d'actionnement manuels, mécaniques hydrauliques, pneumatiques ou autres, agissant sur la tige 4. D'autres applications peuvent être envisagées dans le domaine du bridage, où une avance rapide, suivie d'un effort de serrage important est souvent recherchée.

Comme il va de soi, et comme il résulte de ce qui précède, l'invention ne se limite pas aux seules formes d'exécution de ce mécanisme de presse qui ont été décrites ci-dessus, à titre d'exemples.

## Revendications

1. Mécanisme de presse hydraulique, permettant d'obtenir successivement une course d'approche rapide, puis une course de travail avec effort développé important, comprenant un organe (4) sur lequel s'exerce l'action de commande du dispositif pour lesdites courses, et un corps principal (9) déplaçcables suivant un même axe (3) dans un alésage fixe de guidage (2), des moyens (29 à 32; 42 à 45; 47) étant prévus pour le verrouillage axial non permanent du corps (9) par rapport à l'organe de commande (4), le corps (9) comprenant une première chambre (10) remplie de fluide incompressible dans laquelle pénètre un piston primaire (8) prolongeant l'organe de commande (4) suivant l'axe (3) du mécanisme, cette chambre (10) communiquant d'une part avec une douille expansible (19) immobilisée axialement autor du corps (9) et apte à être pressée contre la paroi de l'alésage (2), et d'autre part avec une seconde chambre cylindrique (12) dans laquelle est monté coulissant un piston secondaire (15), ce dernier étant solidaire d'une tige (16) comportant l'outil de travail prévu pour l'utilisation du mécanisme, caractérisé en ce que l'organe de commande (4), solidaire du piston primaire (8), est associé à des moyens (5,6; 36 à 41; 50 à 55; permettant sa commande de déplacement axial dans les deux sens à partir d'une seule extrémité du dispositif, de manière à constituer un organe de commande unique commun pour la course d'approche, la course de travail et la course de retour en position de repos.

2. Mécanisme de presse hydraulique selon la revendication 1, caractérisé en ce l'organe de commande unique, solidaire du piston primaire (8), est une tige (4) munie d'une crémaillère (5) en prise avec un pignon d'entraînement (6), ce dernier étant monté sur un arbre manoeuvré par un organe tel que levier.

3. Mécanisme de presse hydraulique selon la revendication 1, caractérisé en ce que l'organe de commande unique, solidaire du piston primaire (8), est un piston supplémentaire (36) monté coulissant dans un cylindre (37) coaxial à l'alésage (2) dans lequel coulisse le corps principal (9), pour constituer un cylindre de commande pneumatique ou hydraulique.

4. Mécanisme de presse hydraulique selon la revendication 1, caractérisé en ce que l'organe de commande unique, solidaire du piston primaire (8), est un tube (4) monté coulissant et tournant dans l'alésage (2) où coulisse le corps principal (9), et lié par un filetàge (47) à ce corps (9) que des moyens (48, 49) immobilisent en rotation, la course d'approche étant obtenue par translation simultanée du tube (4) et du corps (9), tandis que la course de travail est obtenue par vissage du tube (4) sur le corps (9), le tube (4) comportant une pièce de manoeuvre (50), liée de préférence à ce tube (4) par l'intermédiaire d'un limiteur de couple (51 à 55).

5. Mécanisme de presse hydraulique selon l'une quelconque des revendications 1 à 4, caractérisé en ce qu'un ressort de rappel (18) est monté dans la chambre cylindrique (12) contenant le piston secondaire (15), et exerce son action sur ce piston secondaire (15) dans le sens opposé à l'action du fluide incompressible.

6. Mécanisme de presse hydraulique selon l'une quelconque des revendications 1 à 3, caractérisé en ce que les moyens de verrouillage non permanent du corps (9) par rapport à l'organe de commande unique (4) et au piston primaire (8) comprennent un clapet taré (31) apte à interdire au fluide incompressible de sortir de la première chambre (10), en direction de la douille expansible (19) et de la seconde chambre (12), c'est-à-dire celle logeant le piston secondaire (15), et empêchant ainsi le piston primaire (8) de pénétrer dans la première chambre (10).

7. Mécanisme de presse hydraulique selon la revendication 6, caractérisé en ce qu'un double clapet (29, 31) est prévu au fond de la première chambre (10), l'un de ces clapets (29), permettant au fluide de refluer depuis la douille expansible (19) et la seconde chambre (12), logeant l'autre clapet (31) qui s'oppose à l'écoulement vers la douille expansible (19) et la seconde chambre (12).

8. Mécanisme de presse hydraulique selon l'une quelconque des revendications 1 à 3, caractérisé en ce que les moyens de verrouillage non permanent du corps (9) par rapport à l'organe de commande unique (4) et au piston primaire (8) comprennent une bille (42) logée dans ce piston primaire (8) et poussée radialement par des moyens élastiques (43), tandis que la paroi interne du corps (9) comporte une gorge annulaire (44) apte à recevoir la bille (42).

9. Mécanisme de presse hydraulique selon l'une quelconque des revendications 1 à 8, caractérisé en ce le piston primaire (8) comporte, à son extrémité qui plonge dans la première chambre (10) remplie de fluide, une rainure longitudinale (26) telle que, lorsque ce piston primaire (8) est en position reculée, et seulement dans cette position, ladite rainure (26) met en communication la première chambre (10) du corps (9) avec une réserve de fluide hydraulique (35), délimitée par l'alésage (2) dans lequel coulisse le corps (9) et par une paroi mobile (22) dans ledit alésage (2) poussée par un ressort (23), pour réaliser une compensation automatique des variations de volume du fluide.

## Patentansprüche

1. Hydraulischer Pressenmechanismus, der es ermöglicht, aufeinanderfolgend einen schnellen Annäherungslauf, dann einen Arbeitslauf mit beträchtlicher entwickelter Kraft zu erhalten, mit einem Organ (4), auf das die Steuerung der Vorrichtung für die genannten Läufe wirkt, und mit einem gemäß einer gleichen Achse (3) in einer ortsfesten Führungsbohrung (2) verlagerbaren Hauptkörper (9), wobei Mittel (29 bis 32; 42 bis 45; 47) für eine nicht dauerhafte axiale Verriegelung des Körpers (9) bezüglich des Steuerorganes (4) vorgesehen sind und der Körper (9) eine erste, mit einer inkompressiblen Flüssigkeit gefüllte Kammer (10) aufweist, in die ein primärer Kolben (8) eindringt, der das Steuerorgan (4) gemäß der Achse (3) des Mechanismus verlängert, wobei diese Kammer (10) einerseits mit einer expansiblen, axial um den Körper (9) herum festgesetzten und gegen die Wand der Bohrung (2) anpreßbaren Hülse (19) in leitender Verbindung steht, und andererseits mit einer zweiten zylindrischen Kammer (12), in der gleitend ein sekundärer Kolben (15) angeordnet ist, welch letzterer fest mit einer Stange (16) verbunden ist, die das Arbeitswerkzeug für die Anwendung des Mechanismus trägt, dadurch gekennzeichnet, daß das fest mit dem primären Kolben (8) verbundene Steuerorgan (14) Mitteln (5, 6; 36 bis 41; 50 bis 55) zugeordnet ist, die seine Steuerung der axialen Verlagerung in den beiden Richtungen ausgehend von einem einzigen Ende der Vorrichtung ermöglichen, derart, daß ein einziges gemeinsames Steuerorgan für den Annäherungslauf, den Arbeitslauf und den Rücklauf in die Ruhestellung gebildet ist.

2. Hydraulischer Pressenmechanismus nach Anspruch 1, dadurch gekennzeichnet, daß das fest mit dem primären Kolben (8) verbundene einzige Steuerorgan eine Stange (4) ist, die mit einer Zahnstange (5) bestückt ist, die mit einem Antriebsritzel (6) in Eingriff steht, welch letzteres auf einer Welle montiert ist, die durch ein Organ wie einen Hebel betätigbar ist.

3. Hydraulischer Pressenmechanismus nach Anspruch 1, dadurch gekennzeichnet, daß das einzige mit dem primären Kolben (8) fest verbundene Steuerorgan ein zusätzlicher Kolben (36) ist, der gleitend in einem Zylinder (37) angeordnet ist, der koaxial zur Bohrung (2), in der der Hauptkörper (9) gleitet, liegt, um einen pneumatischen oder hydraulischen Steuerzylinder zu bilden.

4. Hydraulischer Pressenmechanismus nach Anspruch 1, dadurch gekennzeichnet, daß das fest mit dem primären Kolben (8) verbundene einzige Steuerorgan ein Rohr (4) ist, das gleitend und drehbar in der Bohrung (2), in der der Hauptkörper (9) gleitet, angeordnet ist und durch ein Gewinde (47) mit diesem Hauptkörper (9) verbunden ist, den Mittel (48,49) drehfest halten, wobei der Annäherungslauf durch die simultane Translationsbewegung des Rohres (4) und des Körpers (9) erhalten wird, während der Arbeitslauf durch ein Schrauben des Rohres (4) auf dem Körper (9) erhalten wird und das Rohr (4) ein Betätigungsstück (50) hat, das vorzugsweise mit diesem Rohr (4) unter Zwischenschaltung eines Momentenbegrenzers (51 bis 55) verbunden ist.

5. Hydraulischer Pressenmechanismus nach einem der Ansprüche 1 bis 4, dadurch gekennzeichnet, daß eine Rückstellfeder (18) in der zylindrischen Kammer (12), die den sekundären Kolben (15) beinhaltet, angeordnet ist und ihre Wirkung auf diesen sekundären Kolben (15) in einem Sinn entgegengesetzt zur Wirkung der inkompressiblen Flüssigkeit ausübt.

6. Hydraulischer Pressenmechanismus nach einem der Ansprüche 1 bis 3, dadurch gekennzeichnet, daß die Mittel für die nicht permanente Verriegelung des Körpers (9) bezüglich des einzigen Steuerorganes (4) und bezüglich des primären Kolbens (8) eine austarierte Klappe (31) beinhalten, mit der das Heraustreten der inkompressiblen Flüssigkeit aus der ersten Kammer (10) in Richtung der expansiblen Hülse (19) und der zweiten Kammer (12) unterbindbar ist, d. h. in Richtung derjenigen Kammer, die den sekundären Kolben (15) aufnimmt, und somit der primäre Kolben (8) am Eindringen in die rste Kammer (10) gehindert ist.

7. Hydraulischer Pressenmechanismus nach Anspruch 6, dadurch gekennzeichnet, daß eine doppelte Klappe (29, 31) am Boden der ersten Kammer (10) vorgesehen ist, wobei eine dieser Klappen (29) der Flüssigkeit ein Rückströmen von der expansiblen Hülse (19) und der zweiten Kammer (12) erlaubt und die andere Klappe (31) in sich aufnimmt, die sich der Strömung zur expansiblen Hülse (19) und der zweiten Kammer (12) widersetzt.

8. Hydraulischer Pressenmechanismus nach einem der Ansprüche 1 bis 3, dadurch gekennzeichnet, daß die Mittel für die nicht permanente Verriegelung des Körpers (9) bezüglich des einzigen Steuerorgans (4) und des primären Kolbens (8) eine Kugel (42) beinhalten, die in dem primären Kolben (8) aufgenommen ist und durch elastische Mittel (43) in radialer Richtung unter Druck gesetzt ist, während die Innenwand des Körpers (9) eine ringförmige Ausnehmung (44) zur Aufnahme der Kugel (42) aufweist.

9. Hydraulischer Pressenmechanismus nach einem der Ansprüche 1 bis 8, dadurch gekennzeichnet, daß der primäre Kolben (8) an seinem in die erste, mit Flüssigkeit gefüllte Kammer (10) eintauchenden Ende eine Längsnut (26) aufweist derart, daß, wenn dieser primäre Kolben (8) in der zurückgelaufenen Stellung, und ausschließlich in dieser, ist, die genannte Längsnut (26) die erste Kammer (10) des Körpers (9) mit einem Speicher (35) für Hydraulikflüssigkeit in leitende Verbindung setzt, der durch die Bohrung (2), in der der Körper (9) gleitet, sowie durch eine bewegliche Wand (22) in dieser Bohrung (2) begrenzt ist, die durch eine Feder (23) unter Druck gesetzt ist, um automatisch Schwankungen des Flüssigkeitsvolumens auszugleichen.

## Claims

1. A hydraulic press mechanism providing successively a rapid approach stroke and a work stroke with a substantial developed stress, including a member (4) on which the control action of the device for said strokes is exerted, and a main body (9), which are movable along the same axis (3) in a fixed guiding bore (2), means (29 to 32; 42 to 45; 47) being providing for the non-permanent axial locking of the body (9) with respect to the control stem (4), the body (9) having a first chamber (10) filled with incompressible fluid into which penetrates a primary piston (8), being an extension of the control stem (4) along the axis (3) of the mechanism, this chamber (10) communicating, on the one hand, with an expansible casing (19) held axially immobile around the body (9) and adapted to be pressed against the wall of the bore (2), and in the other hand, with a second cylindrical chamber (12) in which a secondary piston (15) is slidably mounted, this latter being rigid with a rod (16) having the work tool provided for use in the mechanism, characterised in that the control member (4), which is rigid with the primary piston (8), is associated with means (5, 6; 36 to 41; 50 to 55) enabling its axial movement to be controlled in both directions from one end only of the device, in such a way as to constitute a single common control member for the approach stroke, the work stroke and the return stroke to the rest position.

2. A hydraulic press mechanism according to Claim 1, characterised in that the single control member, rigid with the primary piston (8), is a rod (4) provided with a rack (5) meshing with a drive pinion (6), the latter being monted on a shaft operated by a member such as a lever.

3. A hydraulic press mechanism according to Claim 1, characterised in that the single control member rigid with the primary piston (8),is a supplementary piston (36) slidably mounted in a cylinder (37) co-axial with the bore (2) in which the main body (9) slides, so as to constitute a pneumatic or hydraulic control cylinder.

4. A hydraulic press mechanism according to Claim 1, characterised in that the single control member, rigid with the primary piston (8), is a tube (4) slidably and rotatably mounted in the bore (2) in which the main body (9) slides, and connected by a thread (47) to this body (9), which is prevented from rotating by means (48,49), the approach stroke being produced by simultaneous translation of the tube (4) and the body (9), whilst the work stroke is produced by screwing the tube (4) on the body (9), the tube (4) having an operating member (50) preferably connected to the tube (4) by means of a torque limiting device (51 to 55).

5. A hydraulic press mechanism according to any one of Claims 1 to 4, characterised in that a return spring (18) is mounted in the cylindrical chamber (12) containing the secondary piston (15), and exerts its action on this secondary piston (15) in the opposite direction to the action of the incompressible fluid.

6. A hydraulic press mechanism according to any one of Claims 1 to 3, characterised in that the means for non-permanently locking the body (9) with respect to the single control member (4) and to the primary piston (8), include a calibrated valve (31) adapted to prevent the incompressible fluid leaving the first chamber (10) in the direction of the expansible casing (19) and the second chamber (12), i.e. that housing the secondary piston (15), and thus preventing the primary piston (8) from penetrating the first chamber (10).

7. A hydraulic press mechanism according to Claim 6, characterised in that a double valve (29, 31) is provided at the bottom of the first chamber (10), one of these valves (29), which permits the fluid to flow back from the expansible casing (19) and the second chamber (12), housing the other valve (31) which opposes flow towards the expansible casing (19) and the second chamber (12).

8. A hydraulic press mechanism according to any one of Claims 1 to 3, characterised in that the means for non-permanently locking the body (9) with respect to the single control member (4) and to the primary piston (8), include a ball (42) housed in the primary piston (8) and urged radially by resilient means (43), whilst the internal wall of the body (9) has an annular throat (44) adapted to receive the ball (42).

9. A hydraulic press mechanism according to any one of Claims 1 to 8, characterised in that the primary piston (8) has a longitudinal groove (26) at the end thereof which enters the fluid filled first chamber (10), such that, when the primary piston (8) is in a drawn back position, and only in this position, the groove (26) connects the first chamber (10) of the body (9) with a reserve (35) of hydraulic fluid delimited by the bore (2), in which the body (9) slides, and by a movable wall 22 in said bore (2), said wall being urged by a spring (23) to provide automatic compensation for variations in the volume of fluid.
